# EUROPÄISCHE PATENTSCHRIFT

(11) **EP 2 731 849 B1**
(45) Veröffentlichungstag und Bekanntmachung des Hinweises auf die Patenterteilung: **30.09.2015**
(21) Anmeldenummer: 12758784.8
(22) Anmeldetag: 16.08.2012
(51) Int. Cl.: B61L 19/06, B61L 27/00

(54) **STELLWERKSRECHNER**
SIGNAL BOX COMPUTER
CALCULATEUR DE POSTE D'AIGUILLAGE

(30) Priorität: 24.08.2011 DE 102011081477
(43) Veröffentlichungstag der Anmeldung: 21.05.2014
(73) Patentinhaber: Siemens Aktiengesellschaft, 80333 München (DE)
(72) Erfinder: BOTH, Thomas, 39104 Magdeburg (DE); HOLZMÜLLER, Matthias, 38154 Königslutter (DE); REUPKE, Jürgen, 38259 Salzgitter (DE)
(86) Internationale Anmeldenummer: PCT/EP2012/065983
(87) Internationale Veröffentlichungsnummer: WO 2013/026759

(56) Entgegenhaltungen:
- EP-A2- 2 193 973
- WO-A1-2006/006758
- US-A1- 2008 288 202
- SCHRÖTER R ET AL: "Simulation von Stadtbahn-Stellwerken - Effiziente Ausbildung und Projektierung", SIGNAL + DRAHT, TELZLAFF VERLAG GMBH. DARMSTADT, DE, Bd. 103, Nr. 5, 1. Mai 2011 (2011-05-01), Seiten 12-17, XP001561404, ISSN: 0037-4997

## Beschreibung

Die Erfindung bezieht sich auf ein Verfahren zum Überwachen der Funktionsweise eines Stellwerksrechners, der ein Steuerprogramm zum Steuern von Eisenbahnkomponenten einer realen Eisenbahnanlage ausführt, wobei das Steuerprogramm Meldesignale der Eisenbahnkomponenten der realen Eisenbahnanlage auswertet und Steuersignale für die zu steuernden Eisenbahnkomponenten der realen Eisenbahnanlage erzeugt.

Stellwerksrechner werden beispielsweise von der Siemens AG bei Stellwerken der Produktreihe SICAS S7 angeboten.

Ein gattungsgemäßer Stellwerksrechner ist in US 2008/288202 A1 offenbart, wobei Funktionsüberwachungen während des laufenden Betriebs des Stellwerksrechners nicht möglich sind.

Der Erfindung liegt die Aufgabe zugrunde, ein Verfahren zum Überwachen der Funktionsweise eines Stellwerksrechners anzugeben, das sich besonders einfach durchführen lässt, aber dennoch eine sehr hohe Zuverlässigkeit beim Erkennen von Fehlern bietet.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass das Steuerprogramm eine erweiterte Eisenbahnanlage steuert, die die Eisenbahnkomponenten der realen Eisenbahnanlage und zusätzlich mindestens eine virtuelle Eisenbahnkomponente umfasst, in den Stellwerksrechner Meldesignale der mindestens einen virtuellen Eisenbahnkomponente eingegeben werden, das Steuerprogramm die Meldesignale im Rahmen der Steuerung der erweiterten Eisenbahnanlage verarbeitet, die aufgrund der Meldesignale ausgangsseitig von dem Stellwerksrechner erzeugten Ausgangssignale auf Richtigkeit überprüft werden und ein Fehlersignal erzeugt wird, wenn das Steuerprogramm fehlerhafte Ausgangssignale und/oder Ausgangssignale verspätet liefert.

Ein wesentlicher Vorteil des erfindungsgemäßen Verfahrens ist darin zu sehen, dass dieses während des normalen Betriebs des Stellwerksrechners parallel ausgeführt werden kann, ohne dass die Steuerung der realen Eisenbahnkomponenten der realen Eisenbahnanlage dadurch beeinträchtigt würde. Der erfindungsgemäße Gedanke besteht darin, dass der Stellwerksrechner durchgängig eine erweiterte Eisenbahnanlage bearbeitet bzw. überwacht, die sowohl die realen Eisenbahnkomponenten der realen tatsächlich zu überwachenden Eisenbahnanlage als auch virtuelle (also nicht-reale bzw. fiktive) Eisenbahnkomponenten einer virtuellen (also nicht-realen bzw. fiktiven) Eisenbahnanlage umfassen. Durch das Vorsehen virtueller Eisenbahnkomponenten bzw. durch das Vorsehen einer virtuellen Eisenbahnanlage ist es möglich, während des normalen Betriebs des Stellwerksrechners Testdaten in Form von Meldesignalen virtueller Eisenbahnkomponenten in den Stellwerksrechner einzuspeisen und zu beobachten, ob der Stellwerksrechner auf diese Meldesignale korrekt reagiert und Ausgangssignale liefert, die zu den eingespeisten Meldesignalen passen bzw. die erforderliche Reaktion auf diese Meldesignale darstellen.

Als besonders vorteilhaft wird es angesehen, wenn die Meldesignale für die mindestens eine virtuelle Eisenbahnkomponente mit einem externen Überwachungsgerät eingegeben werden, das über eine Schnittstelle mit dem Stellwerksrechner verbunden ist, und die aufgrund der Meldesignale ausgangsseitig von dem Stellwerksrechner erzeugten Ausgangssignale mit dem Überwachungsgerät auf Richtigkeit überprüft werden.

Die räumliche Anordnung des externen Überwachungsgeräts ist dabei beliebig: Das externe Überwachungsgerät kann unmittelbar in der Nähe des Stellwerksrechners, also beispielsweise im Stellwerk selbst, untergebracht sein; alternativ ist es jedoch auch möglich, das externe Überwachungsgerät an einem anderen Ort zu positionieren, beispielsweise in einer zentralen Leitstelle, und die Überwachung fernzusteuern. In diesem Fall werden die Testdaten bzw. die Meldesignale der virtuellen Eisenbahnkomponenten über eine Kommunikationsverbindung, beispielsweise über Funk, über das Internet oder sonstige Kommunikationsverfahren zu dem Stellwerksrechner übertragen.

Gemäß einer besonders bevorzugten Ausgestaltung des Verfahrens ist vorgesehen, dass die Zeitspanne überwacht wird, die der Stellwerksrechner (und damit das Steuerprogramm) zur Bearbeitung der Meldesignale benötigt, und ein Fehlersignal erzeugt wird, wenn die Reaktionszeit des Stellwerksrechners eine vorgegebene zeitliche Maximaldauer erreicht oder überschreitet. Bei dieser Ausgestaltung des Verfahrens wird die Funktionsweise des Stellwerksrechners nicht nur mit Blick auf die Arbeitsergebnisse hin überwacht, sondern darüber hinaus auch mit Blick auf die hierfür erforderliche Bearbeitungszeit. Für eine korrekte und sichere Steuerung der realen Eisenbahnanlage ist es nämlich erforderlich, dass Reaktionen auf eingehende Meldesignale realer Eisenbahnkomponenten innerhalb vorgegebener Zeitspannen korrekt erfolgen. Durch die zusätzliche Überwachung der Reaktionszeit des Steuerprogramms bzw. des Stellwerksrechners lässt sich dessen Funktionsweise also besonders zuverlässig überprüfen.

Besonders einfach und damit vorteilhaft lässt sich die Reaktionszeit des Steuerprogramms bzw. des Stellwerksrechners überwachen, wenn in dem Steuerprogramm an vorgegebenen Programmstellen Kontrollbefehle implementiert sind, die bei Ausführung jeweils ein Kontrollsignal erzeugen. Das Überwachen des Auftretens der Kontrollsignale lässt sich besonders einfach und damit vorteilhaft beispielsweise mit dem bereits genannten externen Überwachungsgerät durchführen, wenn die Kontrollsignale von dem Stellwerksrechner an das externe Überwachungsgerät übersandt werden.

Mit Blick auf die Überwachung der Reaktionszeit des Stellwerksrechners wird es als vorteilhaft angesehen, wenn ein Fehlersignal erzeugt wird, wenn der zeitliche Abstand zwischen aufeinanderfolgenden Kontrollsignalen einen vorgegebenen maximalen zeitlichen Kontrollsignalabstand erreicht oder überschreitet. Diese Ausgestaltung des Verfahrens geht von der Annahme aus, dass bei einer korrekten Arbeitsweise des Stellwerksrechners die vorgegebenen Programmstellen innerhalb vorgesehener Zeitabstände abgearbeitet werden und demgemäß entsprechende Kontrollsignale erzeugt werden. Ist dies nicht der Fall, wenn also der Kontrollsignalabstand zu groß wird, wird von einem Fehler ausgegangen und ein entsprechendes Fehlersignal erzeugt.

Alternativ oder zusätzlich ist es möglich, die Anzahl der Kontrollsignale zu erfassen, die bei der Abarbeitung eines vorgegebenen Programmmoduls erzeugt werden; denn auch die Anzahl der Kontrollsignale kann ein Indiz für einen Fehler sein. Dementsprechend wird es außerdem als vorteilhaft angesehen, wenn ein Fehlersignal erzeugt wird, wenn nach Abarbeitung eines vorgegebenen Programmmoduls die für dieses Programmmodul vorgesehene Anzahl an Kontrollsignalen unterschritten wurde.

Bei den Eisenbahnkomponenten kann es sich beispielsweise um Freimeldungseinrichtungen, Weichen und/oder Signale handeln. Demgemäß wird es als vorteilhaft angesehen, wenn die mindestens eine virtuelle Eisenbahnkomponente eine virtuelle Komponente der Außenanlage, insbesondere eine virtuelle Weiche, eine virtuelle Freimeldeeinrichtung oder eine virtuelle Signaleinrichtung ist, und in den Stellwerksrechner Meldesignale einer solchen virtuellen Eisenbahnkomponente eingegeben werden.

Um sicherzustellen, dass bei Vorliegen eines Fehlersignals der Stellwerksrechner die reale Eisenbahnanlage nicht mehr steuern kann, wird es als vorteilhaft angesehen, wenn bei Vorliegen eines Fehlersignals der Stellwerksrechner und/oder eine Kommunikationsschnittstelle des Stellwerksrechners abgeschaltet wird.

Die Erfindung bezieht sich darüber hinaus auf einen Stellwerksrechner, in dem ein Steuerprogramm zum Steuern von Eisenbahnkomponenten einer realen Eisenbahnanlage gespeichert ist, wobei das Steuerprogramm die Auswertung von Eingangsdaten bzw. Meldesignalen der realen Eisenbahnanlage und die Erzeugung von Steuersignalen für die zu steuernden Eisenbahnkomponenten der realen Eisenbahnanlage vorsieht.

Bezüglich eines solchen Stellwerksrechners wird erfindungsgemäß vorgeschlagen, dass das Steuerprogramm die Steuerung einer erweiterten Eisenbahnanlage vorsieht, die die reale Eisenbahnanlage und zusätzlich mindestens eine virtuelle Eisenbahnkomponente umfasst, der Stellwerksrechner die Eingabe von Meldesignalen der mindestens einen virtuellen Eisenbahnkomponente erlaubt, und das Steuerprogramm geeignet ist, die Meldesignale im Rahmen der Steuerung der erweiterten Eisenbahnanlage zu verarbeiten und in Abhängigkeit von den anliegenden Meldesignalen ausgangsseitig Ausgangssignale zu erzeugen.

Bezüglich der Vorteile des erfindungsgemäßen Stellwerksrechners sei auf die obigen Ausführungen im Zusammenhang mit dem erfindungsgemäßen Verfahren verwiesen, da die Vorteile des erfindungsgemäßen Stellwerksrechners denen des erfindungsgemäßen Verfahrens im Wesentlichen entsprechen.

Die Erfindung bezieht sich darüber hinaus auf ein Überwachungsgerät zum Überwachen eines Stellwerksrechners. Erfindungsgemäß ist bezüglich eines solchen Überwachungsgeräts vorgesehen, dass das Überwachungsgerät eine Schnittstelle aufweist, die einen Anschluss an den Stellwerksrechner ermöglicht, und in dem Überwachungsgerät ein Überwachungsprogramm gespeichert ist, das bei Ausführung Testdaten als Meldesignale der mindestens einen virtuellen Eisenbahnkomponente in den Stellwerksrechner eingeben kann und die aufgrund der Meldesignale ausgangsseitig von dem Stellwerksrechner erzeugten Ausgangssignale auf Richtigkeit überprüfen kann.

Bezüglich der Vorteile des erfindungsgemäßen Überwachungsgeräts sei auf die obigen Ausführungen im Zusammenhang mit dem erfindungsgemäßen Verfahren verwiesen, da die Vorteile des erfindungsgemäßen Überwachungsgeräts denen des erfindungsgemäßen Verfahrens im Wesentlichen entsprechen.

Die Erfindung wird nachfolgend anhand von Ausführungsbeispielen näher erläutert; dabei zeigen beispielhaft
- Figur 1: ein erstes Ausführungsbeispiel für eine Anordnung mit einem Ausführungsbeispiel für einen erfindungsgemäßen Stellwerksrechner, an den ein Ausführungsbeispiel für ein erfindungsgemäßes Überwachungsgerät angeschlossen ist, wobei das Überwachungsgerät auf abgespeicherte Referenzdaten zurückgreift,
- Figur 2: ein zweites Ausführungsbeispiel für eine Anordnung mit einem Stellwerksrechner und einem externen Überwachungsgerät, wobei das Überwachungsgerät Referenzdaten selbst bildet, und
- Figur 3: ein drittes Ausführungsbeispiel für eine Anordnung mit einem Stellwerksrechner und einem externen Überwachungsgerät, wobei das Überwachungsgerät Kontrollsignale des Stellwerksrechners überwacht.

In den Figuren werden der Übersicht halber für identische oder vergleichbare Komponenten stets dieselben Bezugszeichen verwendet.

In der Figur 1 erkennt man einen Stellwerksrechner 5, der eine Recheneinrichtung 10 sowie einen Speicher 20 umfasst. In dem Speicher 20 ist ein Steuerprogramm 30 gespeichert, mit dem sich eine erweiterte Eisenbahnanlage steuern lässt. Die erweiterte Eisenbahnanlage wird durch einen Topologiedatensatz TD beschrieben, der ebenfalls in dem Speicher 20 abgespeichert ist.

Der Topologiedatensatz TD umfasst einen ersten Teildatensatz TDr, der eine reale Eisenbahnanlage 40 beschreibt, die von dem Stellwerksrechner 5 gesteuert werden soll. Die reale Eisenbahnanlage 40 wird durch reale Eisenbahnkomponenten RK1, RK2,..., RKp gebildet, die an Eisenbahnkomponentenanschlüsse A1, A2,..., Ap des Stellwerksrechners 5 angeschlossen sind. Bei den realen Eisenbahnkomponenten RK1, RK2,..., RKp handelt es sich beispielsweise um reale Komponenten der Außenanlage, insbesondere um eine reale Weiche, eine reale Freimeldeeinrichtung oder eine reale Signaleinrichtung.

Der Topologiedatensatz TD umfasst außerdem einen zweiten Teildatensatz TDv, in dem eine virtuelle Eisenbahnanlage definiert ist. Die virtuelle Eisenbahnanlage umfasst eine oder mehrere virtuelle Eisenbahnkomponenten, deren Arbeitsweise von einem externen Überwachungsgerät 50 nachgebildet bzw. simuliert wird. Bei den virtuellen Eisenbahnkomponenten handelt es sich beispielsweise um virtuelle Komponenten der Außenanlage, insbesondere eine virtuelle Weiche, eine virtuelle Freimeldeeinrichtung oder eine virtuelle Signaleinrichtung.

Das externe Überwachungsgerät 50 weist eine Recheneinrichtung 60, einen Speicher 70 sowie eine Schnittstelle 80 auf. In dem Speicher 70 ist ein Überwachungsprogramm 90 abgespeichert, das die Arbeitsweise der Recheneinrichtung 60 und damit die Arbeitsweise des Überwachungsgeräts 50 festlegt. In dem Speicher 70 sind darüber hinaus Testdaten T abgespeichert, die von der Recheneinrichtung 60 aus dem Speicher 70 ausgelesen und über die Schnittstelle 80 als Meldesignale der virtuellen Eisenbahnkomponenten der virtuellen Eisenbahnanlage in den Stellwerksrechner 5 eingespeist werden. Die Meldesignale sind in der Figur 1 mit den Bezugszeichen Mp+1, Mp+2,..., Mn bezeichnet.

Zum Einspeisen der Meldesignale Mp+1, Mp+2,..., Mn weist der Stellwerksrechner 5 Eisenbahnkomponentenanschlüsse auf, die in der Figur 1 mit den Bezugszeichen Ap+1, Ap+2,..., An bezeichnet sind. Die Eisenbahnkomponentenanschlüsse Ap+1 bis An sind mit den Eisenbahnkomponentenanschlüssen A1 bis Ap hinsichtlich der Verarbeitung der eingangsseitig anliegenden Signale identisch; dies bedeutet, dass anstelle virtueller Eisenbahnkomponenten auch reale Eisenbahnkomponenten der realen Eisenbahnanlage 40 an diese Eisenbahnkomponentenanschlüsse angeschlossen werden könnten. Die an den Eisenbahnkomponentenanschlüssen Ap+1, Ap+2,..., An anliegenden Meldesignale werden also so behandelt, als wären sie Meldesignale einer realen Eisenbahnanlage. Der Stellwerksrechner 5 bzw. die Recheneinrichtung 10 wendet auf die eingangsseitig anliegenden Meldesignale das Steuerprogramm 30 an und steuert mit diesem die aus der realen Eisenbahnanlage 40 und der virtuellen Eisenbahnanlage gebildete erweiterte Eisenbahnanlage.

Die Anordnung gemäß Figur 1 lässt sich zum Testen des Stellwerksrechners 5 beispielsweise wie folgt betreiben:
Das externe Überwachungsgerät 50 liest mit der Recheneinrichtung 60 Testdaten T aus dem Speicher 70 aus und überträgt diese zu der Schnittstelle 80, die die Testdaten als Meldesignale in einen oder mehrere der Anschlüsse Ap+1 bis An einspeist. Die Meldesignale des Überwachungsgeräts 50 werden von dem Steuerprogramm 30 der Recheneinrichtung 10 wie Meldesignale realer Eisenbahnkomponenten verarbeitet. Hierzu legt das Steuerprogramm 30 den Topologiedatensatz TD zugrunde, in dessen zweiten Teildatensatz TDv die zugehörige (virtuelle) Eisenbahnanlage mit den virtuellen Eisenbahnkomponenten beschrieben ist. Die Recheneinrichtung 10 wird im Rahmen der Verarbeitung der eingehenden Meldesignale ein oder mehrere Ausgangssignale in Form von Steuersignalen an den Eisenbahnkomponentenanschlüssen Ap+1 bis An bilden, die zum Überwachungsgerät 50 gelangen. In der Figur 1 sind die Ausgangssignale des Stellwerksrechners 5 an den Anschlüssen Ap+1, Ap+2,..., An mit den Bezugszeichen Sp+1, Sp+2,..., Sn bezeichnet.

Die Ausgangssignale Sp+1, Sp+2,..., Sn des Stellwerksrechners 5 gelangen über die Schnittstelle 80 zur Recheneinrichtung 60, die die Ausgangssignale mit den Referenzausgangsdaten RAD vergleicht, die in dem Speicher 70 abgespeichert sind. Die Referenzausgangsdaten RAD beschreiben die Ausgangssignale, die das Überwachungsgerät 50 als Reaktion auf die eingegebenen Testdaten T bzw. als Reaktion auf die übersendeten Meldesignale Mp+1, Mp+2,..., Mn bei korrekter Arbeitsweise des Stellwerksrechners 5 erwartet: Stimmen die vom Stellwerksrechner 5 kommenden Ausgangssignale Sp+1, Sp+2,..., Sn mit den Referenzausgangsdaten RAD überein, so stellt die Recheneinrichtung 60 fest, dass der Stellwerksrechner 5 auf die eingespeisten Testdaten richtig reagiert und die Steuerung der virtuellen Eisenbahnanlage korrekt durchführt. Unterscheiden sich hingegen die Ausgangssignale Sp+1, Sp+2,..., Sn inhaltlich von den Referenzausgangsdaten RAD, so wird das Überwachungsgerät 50 ein Fehlersignal F erzeugen, mit dem ein Fehler des Stellwerksrechners 50 signalisiert wird.

Das Einspeisen verschiedener Testdaten T kann regelmäßig oder unregelmäßig erfolgen, um die korrekte Arbeitsweise des Stellwerksrechners 5 regelmäßig oder unregelmäßig zu überprüfen.

Bei dem Ausführungsbeispiel gemäß Figur 1 wird beispielhaft davon ausgegangen, dass die Referenzausgangsdaten RAD bereits in dem Speicher 70 für die Testdaten T ermittelt und abgespeichert sind. Alternativ ist es möglich, in dem Speicher 70 ein Referenzsteuerprogramm vorzusehen, das die Bildung der Referenzausgangsdaten RAD auf der Basis der Testdaten T bzw. der auf den Testdaten T basierenden Meldesignale Mp+1, Mp+2,..., Mn selbst durchführt. Ein solches Ausführungsbeispiel zeigt die Figur 2.

In der Figur 2 sieht man einen Stellwerksrechner 5 sowie ein externes Überwachungsgerät 50, mit dem sich der Stellwerksrechner 5 überwachen lässt. Im Unterschied zu dem Ausführungsbeispiel gemäß Figur 1 ist in dem Speicher 70 anstelle von Referenzausgangsdaten RAD ein Referenzsteuerprogramm 30' gespeichert, dessen Arbeitsweise dem Steuerprogramm 30 des Stellwerksrechners 5 entspricht. Darüber hinaus erkennt man in der Figur 2, dass in dem Speicher 70 der zweite Teildatensatz TDv abgespeichert ist, mit dem die virtuelle Eisenbahnanlage bzw. die virtuellen Eisenbahnkomponenten der virtuellen Eisenbahnanlage beschrieben sind.

Zum Testen der Funktionsweise des Stellwerksrechners 5 wird das Überwachungsgerät 50 bzw. die Recheneinrichtung 60 die Testdaten T aus dem Speicher 70 auslesen und als Meldesignale Mp+1, Mp+2,..., Mn an den Stellwerksrechner 5 übermitteln, wie dies im Zusammenhang mit der Figur 1 bereits erläutert worden ist. Die von dem Stellwerksrechner 5 in Reaktion auf die eingespeisten Meldesignale erzeugten Ausgangssignale Ap+1, Ap+2,..., An gelangen über die Schnittstelle 80 zur Recheneinrichtung 60, die parallel das Referenzsteuerprogramm 30' ausführt und auf die Testdaten T bzw. auf die Meldesignale Mp+1, Mp+2,..., Mn anwendet und Referenzausgangsdaten RAD' mittels des Referenzsteuerprogramms 30' selbst bildet.

Das Überwachungsprogramm 90 des Überwachungsgeräts 50 vergleicht dann die von dem Stellwerksrechner 5 gelieferten Ausgangssignale Ap+1, Ap+2,..., An mit den entsprechenden Referenzausgangsdaten RAD', die von dem Referenzsteuerprogramm 30' gebildet worden sind. Stimmen die Referenzausgangsdaten RAD' mit den vom Stellwerksrechner 5 gelieferten Ausgangssignalen überein, so arbeitet der Stellwerksrechner 5 korrekt. Unterscheiden sich die Daten hingegen, so wird das Überwachungsgerät 50 ein Fehlersignal F erzeugen, mit dem ein Fehler des Stellwerksrechners 5 signalisiert wird.

Über eine in den Figuren 1 und 2 nicht gezeigte Abschalteinrichtung kann bei Vorliegen des Fehlersignals F die Stromversorgung des Stellwerksrechners 5 abgeschaltet werden, um diesen komplett und sicher zu deaktivieren. Fehlt nämlich eine Stromversorgung, so kann der Stellwerksrechner 5 keine Ausgangssignale zur Steuerung der realen Eisenbahnkomponenten RK1, RK2,..., RKp mehr erzeugen. Alternativ ist es möglich, nur Teilkomponenten des Stellwerksrechners 5 abzuschalten, beispielsweise die Recheneinrichtung 10, einen im Stellwerksrechner 5 vorhandenen Datenbus 100 oder eine in der Figur 1 nicht gezeigte Schnittstelle des Stellwerksrechners 5. Auch diese Maßnahmen stellen sicher, dass keine Steuerung der realen Eisenbahnkomponenten der realen Eisenbahnanlage 40 durch den Stellwerksrechner 5 mehr vorgenommen werden kann.

Die Figur 3 zeigt ein Ausführungsbeispiel für eine Anordnung mit einem Stellwerksrechner 5 und einem Überwachungsgerät 50, bei dem an den Datenbus 100 des Stellwerksrechners 5 auch ein Kontrollsignalanschluss K5 des Stellwerksrechners 5 angeschlossen ist. Der Datenbus 100 verbindet den Kontrollsignalanschluss K5 mit der Recheneinrichtung 10 und erlaubt einen Anschluss an das Überwachungsgerät 50.

Bei dem Ausführungsbeispiel gemäß Figur 3 sind in dem Steuerprogramm 30 des Stellwerksrechners 5 an vorgegebenen Programmstellen Kontrollbefehle implementiert, die bei Ausführung jeweils ein Kontrollsignal KS erzeugen. Die Kontrollsignale KS gelangen über den Datenbus 100 und den Kontrollsignalanschluss K5 von dem Stellwerksrechner 5 zu dem Überwachungsgerät 50 und zur Recheneinrichtung 60. Das Überwachungsprogramm 90 des Überwachungsgeräts 50 ist derart ausgestaltet, dass es den Eingang der Kontrollsignale KS überwacht und ein Fehlersignal F erzeugt, wenn der zeitliche Abstand zwischen aufeinander folgenden Kontrollsignalen KS einen vorgegebenen maximalen zeitlichen Kontrollsignalabstand erreicht oder überschreitet. Die Recheneinrichtung 60 geht davon aus, dass bei einer korrekten Arbeitsweise des Stellwerksrechners 5 regelmäßig Kontrollsignale KS erzeugt werden, so dass ein regelmäßiger Eingang von Kontrollsignalen KS ein Indiz für eine korrekte Arbeitsweise des Stellwerksrechners 5 ist. Fehlen hingegen Kontrollsignale oder werden diese nicht rechtzeitig erzeugt, so ist dies ein Indiz dafür, dass die Recheneinrichtung 10 fehlerhaft arbeitet und abgeschaltet werden muss.

Das Überwachungsprogramm 90 des Überwachungsgeräts 50 ist darüber hinaus derart ausgestaltet, dass es vorgegebene Programmmodule in dem Steuerprogramm 30 des Stellwerksrechners 5 überwacht. Hierbei geht das Überwachungsprogramm 90 davon aus, dass beim Einspeisen vorgegebener Testdaten T bzw. der entsprechenden Meldesignale in den Stellwerksrechner 5 vorgegebene Programmmodule des Steuerprogramms 30 aufgerufen werden müssen, deren Abarbeitung jeweils eine vorgegebene Anzahl an Kontrollsignalen KS hervorrufen wird. Das Überwachungsprogramm 90 ist derart ausgestaltet, dass es die Anzahl der am Kontrollsignalanschluss K5 ausgesandten Kontrollsignale KS für die jeweiligen Programmmodule zählt und ein Fehlersignal F erzeugt, wenn nach Abarbeitung eines vorgegebenen Programmmoduls die für dieses Programmmodul vorgesehene und in einem Kontrollsignaldatensatz KSD des Speichers 70 für das jeweilige Programmmodul abgespeicherte Anzahl an Kontrollsignalen KS unterschritten wird. Das Überwachungsprogramm 90 geht hierbei also davon aus, dass eine korrekte Abarbeitung des vorgegebenen Programmmoduls zwingend das Abarbeiten der vorgegebenen Programmstellen im Steuerprogramm 30 verlangt, so dass die entsprechenden Kontrollsignale und die entsprechend vorgesehene Anzahl an Kontrollsignalen erzeugt werden muss. Ist dies nicht der Fall, so ist dies ein Zeichen für eine nicht korrekte Funktionsweise des Stellwerksrechners 5, der demgemäß vorzugsweise abgeschaltet wird.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Überwachen der Funktionsweise eines Stellwerksrechners (5), der ein Steuerprogramm (30) zum Steuern von Eisenbahnkomponenten (RK1 bis RKp) einer realen Eisenbahnanlage (40) ausführt, wobei das Steuerprogramm (30) Meldesignale der Eisenbahnkomponenten der realen Eisenbahnanlage (40) auswertet und Steuersignale für die zu steuernden Eisenbahnkomponenten der realen Eisenbahnanlage erzeugt,
**dadurch gekennzeichnet, dass**
- das Steuerprogramm (30) eine erweiterte Eisenbahnanlage steuert, die die Eisenbahnkomponenten (RK1 bis RKp) der realen Eisenbahnanlage (40) und zusätzlich mindestens eine virtuelle Eisenbahnkomponente umfasst,
- in den Stellwerksrechner (5) Meldesignale (Mp+1 bis Mn) der mindestens einen virtuellen Eisenbahnkomponente eingegeben werden,
- das Steuerprogramm (30) die Meldesignale (Mp+1 bis Mn) im Rahmen der Steuerung der erweiterten Eisenbahnanlage verarbeitet,
- die aufgrund der Meldesignale (Mp+1 bis Mn) ausgangsseitig von dem Stellwerksrechner erzeugten Ausgangssignale (Sp+1 bis Sn) auf Richtigkeit überprüft werden und
- ein Fehlersignal (F) erzeugt wird, wenn das Steuerprogramm (30) fehlerhafte Ausgangssignale und/oder Ausgangssignale verspätet liefert.

2. Verfahren nach Anspruch 1,
**dadurch gekennzeichnet, dass**
- die Meldesignale (Mp+1 bis Mn) für die mindestens eine virtuelle Eisenbahnkomponente mit einem externen Überwachungsgerät (50) eingegeben werden, das über eine Schnittstelle (80) mit dem Stellwerksrechner (5) verbunden ist, und
- die aufgrund der Meldesignale (Mp+1 bis Mn) ausgangsseitig von dem Stellwerksrechner (5) erzeugten Ausgangssignale (Sp+1 bis Sn) mit dem Überwachungsgerät (50) auf Richtigkeit überprüft werden.

3. Verfahren nach einem der voranstehenden Ansprüche,
**dadurch gekennzeichnet, dass**
- die Zeitspanne überwacht wird, die der Stellwerksrechner (5) zur Bearbeitung der Meldesignale (Mp+1 bis Mn) benötigt, und
- ein Fehlersignal (F) erzeugt wird, wenn die Reaktionszeit des Stellwerksrechners (5) eine vorgegebene zeitliche Maximaldauer erreicht oder überschreitet.

4. Verfahren nach einem der voranstehenden Ansprüche,
**dadurch gekennzeichnet, dass**
- in dem Steuerprogramm (30) an vorgegebenen Programmstellen Kontrollbefehle implementiert sind, die bei Ausführung jeweils ein Kontrollsignal (KS) erzeugen.

5. Verfahren nach Anspruch 4,
**dadurch gekennzeichnet, dass**
- ein Fehlersignal (F) erzeugt wird, wenn der zeitliche Abstand zwischen aufeinanderfolgenden Kontrollsignalen (KS) einen vorgegebenen maximalen zeitlichen Kontrollsignalabstand erreicht oder überschreitet.

6. Verfahren nach Anspruch 4 oder 5,
**dadurch gekennzeichnet, dass**
- ein Fehlersignal (F) erzeugt wird, wenn nach Abarbeitung eines vorgegebenen Programmmoduls die für dieses Programmmodul vorgesehene Anzahl an Kontrollsignalen (KS) unterschritten wurde.

7. Verfahren nach einem der voranstehenden Ansprüche,
**dadurch gekennzeichnet, dass**
- die mindestens eine virtuelle Eisenbahnkomponente eine virtuelle Komponente der Außenanlage, insbesondere eine virtuelle Weiche, eine virtuelle Freimeldeeinrichtung oder eine virtuelle Signaleinrichtung ist, und
- in den Stellwerksrechner (5) Meldesignale (Mp+1 bis Mn) einer solchen virtuellen Eisenbahnkomponente eingegeben werden.

8. Verfahren nach einem der voranstehenden Ansprüche,
**dadurch gekennzeichnet, dass** bei Vorliegen eines Fehlersignals (F) der Stellwerksrechner (5) und/oder eine Kommunikationsschnittstelle des Stellwerksrechners abgeschaltet wird.

9. Stellwerksrechner (5), in dem ein Steuerprogramm (30) zum Steuern von Eisenbahnkomponenten (RK1 bis RKp) einer realen Eisenbahnanlage (40) gespeichert ist, wobei das Steuerprogramm (30) die Auswertung von Meldesignalen der realen Eisenbahnanlage (40) und die Erzeugung von Steuersignalen für die zu steuernden Eisenbahnkomponenten der realen Eisenbahnanlage (40) vorsieht,
**dadurch gekennzeichnet, dass**
- das Steuerprogramm (30) die Steuerung einer erweiterten Eisenbahnanlage vorsieht, die die reale Eisenbahnanlage (40) und zusätzlich mindestens eine virtuelle Eisenbahnkomponente umfasst,
- der Stellwerksrechner (5) die Eingabe von Meldesignalen (Mp+1 bis Mn) der mindestens einen virtuellen Eisenbahnkomponente erlaubt, und
- das Steuerprogramm (30) geeignet ist, die Meldesignale (Mp+1 bis Mn) im Rahmen der Steuerung der erweiterten Eisenbahnanlage zu verarbeiten und in Abhängigkeit von den anliegenden Meldesignalen ausgangsseitig Ausgangssignale (Sp+1 bis Sn) zu erzeugen.

10. Überwachungsgerät (50) zum Überwachen eines Stellwerksrechners (5) nach Anspruch 9,
**dadurch gekennzeichnet, dass**
- das Überwachungsgerät (50) eine Schnittstelle (80) aufweist, die einen Anschluss an einen oder mehrere Eisenbahnkomponentenanschlüsse (Ap+1 bis An) des Stellwerksrechners (5) ermöglicht, und
- in dem Überwachungsgerät (50) ein Überwachungsprogramm (90) gespeichert ist, das Testdaten (T) als Meldesignale (Mp+1 bis Mn) der mindestens einen virtuellen Eisenbahnkomponente in den Stellwerksrechner (5) eingeben kann und die aufgrund der Meldesignale (Mp+1 bis Mn) ausgangsseitig von dem Stellwerksrechner (5) erzeugten Ausgangssignale (Sp+1 bis Sn) auf Richtigkeit überprüfen kann.

## Claims

1. Method for monitoring the functioning of a signal box computer (5) which executes a control program (30) for controlling railway components (RK1 to RKp) of a real railway system (40), wherein the control program (30) evaluates status signals of the railway components of the real railway system (40) and creates control signals for the railway components of the real railway system to be controlled,
**characterised in that**
- the control program (30) controls an expanded railway system which includes the railway components (RK1 to RKp) of the real railway system (40) and additionally at least one virtual railway component,
- status signals (Mp+1 to Mn) of the at least one virtual railway component are entered into the signal box computer (5),
- the control program (30) processes the status signals (Mp+1 to Mn) as part of the control of the expanded railway system,
- the output signals (Sp+1 to Sn) created on the basis of the status signals (Sp+1 to Mn) on the output side by the signal box computer are checked for correctness and
- an error signal (F) is created if the control program (30) delivers erroneous output signals and/or delayed output signals.

2. Method according to claim 1,
**characterised in that**
- the status signals (Mp+1 to Mn) for the at least one virtual railway component are entered with an external monitoring device (50) which is connected via an interface (80) to the signal box computer (5), and
- the output signals (Sp+1 to Sn) created on the basis of the status signals (Sp+1 to Mn) on the output side by the signal box computer (5) are checked for correctness with the monitoring device (50).

3. Method according to one of the preceding claims,
**characterised in that**
- the period of time that the signal box computer (5) needs to process the status signals (Mp+1 to Mn) is monitored and
- an error signal (F) is created if the reaction time of the signal box computer (5) reaches or exceeds a maximum period of time.

4. Method according to one of the preceding claims,
**characterised in that**
- control commands are implemented in the control program (30) at predetermined points in the program, which create a control signal (KS) in each case when executed.

5. Method according to claim 4,
**characterised in that**
- an error signal (F) is created if the distance in time between two consecutive control signals (KS) reaches or exceeds a predetermined maximum distance in time between control signals.

6. Method according to claim 4 or 5,
**characterised in that**
- an error signal (F) is created if, after processing of a predetermined program module, the number of control signals (KS) provided for this program module has not been reached.

7. Method according to one of the preceding claims,
**characterised in that**
- the at least one virtual railway component is a virtual component of the external system, especially a virtual set of points, a virtual track-free signalling device or a virtual signalling device, and
- status signals (Mp+1 to Mn) of such a virtual railway component are entered into the signal box computer (5).

8. Method according to one of the preceding claims,
**characterised in that**
if an error signal (F) is present, the signal box computer (5) and/or if a communication interface of the signal box computer is switched off.

9. Signal box computer (5), in which a control program (30) for controlling railway components (RK1 to RKp) of a real railway system (40) is stored, wherein the control program (30) provides for the evaluation of status signals of the real railway system (40) and the creation of control signals for the railway components of the real railway system (40) to be controlled,
**characterised in that**
- the control program (30) provides for the control of an expanded railway system, which includes the real railway system (40) and additionally at least one virtual railway component,
- the signal box computer (5) allows the entry of status signals (Mp+1 to Mn) of the at least one virtual railway component, and
- the control program (30) is suitable for processing the status signals (Mp+1 to Mn) as part of the control of the expanded railway system and to create output signals (Sp+1 to Sn) on the output side as a function of the available status signals.

10. Monitoring device (50) for monitoring a signal box computer (5) according to claim 9,
**characterised in that**
- the monitoring device (50) has an interface (80) which makes connection to one or more railway component terminals (Ap+1 to An) of the signal box computer (5) possible, and
- a monitoring program (90) is stored in the monitoring device (50) which can enter test data (T) as status signals (Mp+1 to Mn) of the at least one virtual railway component into the signal box computer (5) and which, as a result of the status signals (Mp+1 to Mn), can check output signals (Sp+1 to Sn) created on the output side by the signal box computer (5) for correctness.

## Revendications

1. Procédé de contrôle de la façon de fonctionner d'un ordinateur ( 5 ) de poste d'aiguillage, qui exécute un programme ( 30 ) de commande pour commander des composants ( RK1 à RKp ) de voie ferrée d'une installation ( 40 ) réelle de réseau de chemin de fer, le programme ( 30 ) de commande exploitant des signaux d'avertissement des composants de voie ferrée de l'installation ( 40 ) réelle du réseau de chemins de fer et produisant des signaux de commande des composants de voie ferrée à commander de l'installation réelle du réseau de chemin de fer,
**caractérisé en ce que**
- le programme ( 30 ) de commande commande une installation élargie du réseau de chemins de fer, qui comprend les composants ( RK1 à RKp ) de voie ferrée de l'installation ( 40 ) réelle du réseau de chemins de fer et en outre au moins un composant virtuel de voie ferrée,
- on entre dans l'ordinateur ( 5 ) de poste d'aiguillage des signaux ( Mp+1 à Mn ) d'avertissement du au moins un composant virtuel de voie ferrée,
- le programme ( 30 ) de commande traite des signaux ( Mp+1 à Mn ) d'avertissement dans le cadre de la commande de l'installation élargie du réseau de chemin de fer,
- on contrôle l'exactitude des signaux ( Sp+1 à Sn ) de sortie produits par l'ordinateur du poste d'aiguillage du côté de la sortie sur la base des signaux ( Mp+1 à Mn ) d'avertissement et
- on produit un signal ( F ) d'erreur si le programme ( 30 ) de commande fournit des signaux de sortie défectueux et/ou des signaux de sortie retardés.

2. Procédé suivant la revendication 1,
**caractérisé en ce que**
- on entre les signaux ( Mp+1 à Mn ) d'avertissement pour le au moins un composant virtuel de voie ferrée par un appareil ( 50 ) extérieur de contrôle qui est relié à l'ordinateur ( 5 ) du poste d'aiguillage par une interface ( 80 ) et
- on contrôle par l'appareil ( 50 ) de contrôle, l'exactitude des signaux ( Sp+1 à Sn ) de sortie produits par l'ordinateur ( 5 ) du code d'aiguillage, du côté de la sortie sur la base des signaux ( Mp+1 à Mn ) d'avertissement.

3. Procédé suivant l'une des revendications précédentes,
**caractérisé en ce que**
- on contrôle la durée dont l'ordinateur ( 5 ) du poste d'aiguillage a besoin pour traiter les signaux ( Mp+1 à Mn ) d'avertissement et
- on produit un signal ( R ) d'erreur si le temps de réaction de l'ordinateur ( 5 ) du poste d'aiguillage atteint ou dépasse une durée maximum de temps donnée à l'avance.

4. Procédé suivant l'une des revendications précédentes,
**caractérisé en ce que**
- dans le programme ( 30 ) de commande, sont mise en oeuvre en des positions données à l'avance du programme des instructions de contrôle qui, à l'exécution, produisent respectivement un signal ( KS ) de contrôle.

5. Procédé suivant la revendication 4,
**caractérisé en ce que**
- on produit un signal ( F ) d'erreur si la distance dans le temps entre des signaux ( KS ) de contrôle successifs atteint ou dépasse une distance dans le temps maximum donnée à l'avance entre les signaux de contrôle.

6. Procédé suivant la revendication 4 ou 5,
**caractérisé en ce que**
- on produit un signal ( F ) d'erreur si, après exécution d'un module donné à l'avance du programme, on est passé en dessous du nombre de signaux ( KS ) de contrôle prévu pour ce module de programme.

7. Procédé suivant l'une des revendications précédentes,
**caractérisé en ce que**
- le au moins un composant virtuel de voie ferrée est un composant virtuel de l'installation extérieure, notamment un aiguillage virtuel, un dispositif de dégagement de voie virtuelle ou un dispositif de signalisation virtuelle et
- on entre dans l'ordinateur ( 5 ) du poste d'aiguillage des signaux ( Mp+1 à Mn ) d'avertissement d'un composant virtuel de ce genre de voie ferrée.

8. Procédé suivant l'une des revendications précédentes,
**caractérisé en ce que**
en présence d'un signal ( F ) d'erreur, on arrête l'ordinateur ( 5 ) du poste d'aiguillage et/ou une interface de communication de l'ordinateur du poste d'aiguillage.

9. Ordinateur ( 5 ) de poste d'aiguillage, dans lequel est mémorisé un programme ( 30 ) de commande de composants ( RK1 à RKp ) de voie ferrée d'une installation ( 40 ) réelle de réseau de chemins de fer, le programme ( 30 ) de commande prévoyant l'exploitation de signaux d'avertissement de l'installation ( 40 ) réelle de réseau de chemins de fer et la production de signaux de commande des composants de voie ferrée à commander de l'installation réelle du réseau de chemins de fer,
**caractérisé en ce que**
- le programme ( 30 ) de commande prévoit la commande d'une installation élargie de réseau de chemins de fer qui comprend l'installation ( 40 ) réelle du réseau de chemins de fer et en outre au moins un composant virtuel de voie ferrée,
l'ordinateur ( 5 ) du poste d'aiguillage autorise l'entrée de signaux ( Mp+1 à Mn ) d'avertissement du au moins un composant virtuel de voie ferrée, et
- le programme ( 30 ) de commande est propre à traiter les signaux ( Mp+1 à Mn ) d'avertissement dans le cadre de la commande de l'installation élargie du réseau de chemins de fer et à produire des signaux ( Sp+1 à Sn ) de sortie du côté de la sortie en fonction des signaux d'avertissement appliqués.

10. Appareil ( 50 ) de contrôle d'un ordinateur ( 5 ) de poste d'aiguillage suivant la revendication 9,
**caractérisé en ce que**
- l'appareil ( 50 ) de contrôle a une interface ( 80 ) qui rend possible une connexion à une ou à plusieurs connexions ( Ap+1 à An ) de composants de voie ferrée de l'ordinateur ( 5 ) du poste d'aiguillage et
- dans l'appareil ( 50 ) de contrôle est mémorisé un programme ( 90 ) de contrôle, qui peut entrer dans l'ordinateur ( 5 ) du poste d'aiguillage des données ( T ) de test, comme signaux ( Mp+1 à Mn ) d'avertissement du au moins un composant virtuel de voie ferrée et qui peut, sur la base des signaux ( Mp+1 à Mn ) d'avertissement, contrôler l'exactitude de signaux ( Mp+1 à Sn ) produits par l'ordinateur ( 5 ) du poste d'aiguillage du côté de la sortie.
